# EUROPÄISCHE PATENTSCHRIFT

(11) **EP 0 131 169 B1**
(45) Veröffentlichungstag und Bekanntmachung des Hinweises auf die Patenterteilung: **23.12.1987**
(21) Anmeldenummer: 84106797.8
(22) Anmeldetag: 14.06.1984
(51) Int. Cl.: F41D 10/04

(54) **Gurtzuführer**
Feeding device for cartridge feed belts
Dispositif d'alimentation de bandes de chargement en cartouches

(30) Priorität: 12.07.1983 DE 3325093
(43) Veröffentlichungstag der Anmeldung: 16.01.1985
(73) Patentinhaber: Rheinmetall GmbH, 40880 Ratingen (DE)
(72) Erfinder: Schenk, Norbert, D-4000 Düsseldorf (DE)
(74) Vertreter: Podszus, Burghart, Dipl.-Phys.

## Beschreibung

Die Erfindung betrifft einen Gurtzuführer nach dem Oberbegriff des Patentanspruchs 1.

Ein derartiger Gurtzuführer und sein Antrieb ist z. B. aus der DE-A-30 15 130 bekannt. Derartige Gurtzuführer werden entsprechend dem Schußrhytmus zwangsweise taktgesteuert betrieben, indem ein mit der Zuführwelle des Gurtzuführers verbundenes Schaltglied, insbesondere in Form eines Sternrades, in die Gurtglieder eingreift, um die von diesen gehalterten Patronen nacheinander in Entnahmeposition zu bringen. Die Zuführwelle ihrerseits ist vermittels einer trennbaren Kupplung an eine Antriebsquelle anschaltbar.

Bei diesem bekannten Gurtzuführer kann es vorkommen, daß der zunächst während eines Vorschubtakts in Vorschub- bzw. Transportrichtung fortbewegte Gurt das den Transport bewirkende Schaltglied und damit auch die mit diesem verbundene Zuführwelle in Transportrichtung weiterbewegt, wenn die zwangsgesteuerte Vorlaufsperre ausgeschaltet und eine zuvor in Entnahmeposition fortbewegte Patrone durch den Verschluß aus dem Gurtzuführer ausgeschoben worden sind. Dadurch ergibt sich aber eine verringerte Überdeckung der Zahnflanken im Kupplungsbereich der Zuführwelle, so daß die Gefahr besteht, daß beim nächsten Vorschubtakt, der durch ein Schließen der Kupplung mit Eingriff der einander gegenüberstehenden Zahnflanken eingeleitet wird, infolge der größeren Flächenpressung die Kupplungsteile beschädigt werden.

Zwar ist aus der DE-C-10 43 154 ebenfalls ein Gurtzuführer mit Sternrad zur Zuführung von gegurteter Munition in eine Maschinenwaffe bekannt, bei dem ein auf der Sternradwelle gelagerter Doppelhebel einen nachgiebigen Anschlag für die bereits entgurtete vorderste Patrone darstellt, die als nächste in Ausschiebeposition gelangen soll, wozu sie an dieser Anschlagstelle eine Änderung ihrer Bewegungsrichtung aus der Umfangsrichtung des Sternrades in eine radiale Richtung in einen radialen Kanal bis zur Ausschiebeposition erfährt. Bei diesem bekannten Gurtzuführer soll die Kupplung der Sternradwelle mit einem gewissen Drehspiel in die Verbindungsmittel zur Antriebsquelle eingreifen. Beschädigungen von insbesondere verzahnten Kupplungsteilen durch verringerte Überdeckung von einander gegenüberstehenden Zahnflanken und höhere Flächenpressungen können durch den hebelartigen Patronenanschlag nicht vermieden werden.

Der Erfindung liegt die Aufgabe zugrunde, einen neuartigen Gurtzuführer anzugeben, bei dem die Gefahr derartiger Beschädigungen beseitigt ist, wodurch sich eine größere Betriebssicherheit und Zuverlässigkeit, insbesondere auch eine längere Lebensdauer der Waffe erreichen läßt.

Diese Aufgabe wird durch die in Patentanspruch 1 angegebene Erfindung gelöst.

Vorteilhafte Ausgestaltungen der Erfindung gehen aus den unteransprüchen hervor.

Die Erfindung wird nachfolgend unter Bezug auf die Zeichnung näher erläutert. Dabei zeigt :
Fig. 1 : einen Querschnitt durch die für die Erläuterung der Erfindung wesentlichen Teile des Gurtzuführers;
Fig. 2 : in schematischer Darstellung das Zusammenspiel von Zahnflanken im Kupplungsbereich ohne die Erfindung ;
Fig. 3 : in schematischer Darstellung das Zusammenspiel von Zahnflanken im Kupplungsbereich unter Anwendung der Erfindung.

Fig. 1 zeigt eine Schnittdarstellung, durch die für die Erläuterung der Erfindung wesentlichen Teile eines Gurtzuführers 100. Der Gurtzuführer besteht aus einem Zuführgehäuse 3, in dem eine Zuführwelle 40 drehbar gelagert ist. Die Zuführwelle 40 ist über eine in Fig. 1 nicht dargestellte Kupplung, zumindest zeitweilig mit einer ebenfalls nicht dargestellten Antriebsquelle verbindbar. Bei einer fremdangetriebenen Waffe ist diese Antriebsquelle in der Regel ein Elektromotor. Bei einer Waffe mit Eigenantrieb wird in bekannter Weise die Antriebsenergie entweder aus der Rücklaufenergie, aus dem Gasdruck oder aus der Verschlußbewegung entnommen.

Mit der Zuführwelle 40 fest verbunden ist ein Schaltglied in Form eines Sternrades 9, das mit seinen Zacken in die Patronen 5, 6, 7 des Gurtes eingreift und diese taktweise in Vorschubrichtung fortbewegt, so daß die jeweils führende Patrone in Entnahmeposition gelangt. Aus dieser Entnahmeposition wird die Patrone durch den nicht dargestellten Verschluß dem Waffenrohr zugeführt. Die Drehrichtung des als Schaltglied wirkenden Sternrads 9 ist durch den mit Bezugsziffer 12' gekennzeichneten Pfeil angegeben ; die daraus resultierende Lauf- oder Vorschubrichtung des Gurts 5, 6, 7 ist durch den Pfeil 12 angedeutet. Der Gurtzuführer 100 transportiert den Gurt 5, 6, 7 in Richtung des Pfeils 12. Dabei kann der so angeregte Gurt 5, 6, 7 nach Ausschaltung der zwangsgesteuerten Vorlaufsperre, deren Teile in der Zeichnung nicht dargestellt sind, und nach dem Ausschieben der in Ausschiebposition befindlichen führenden Patrone infolge seiner Massenträgheit das Sternrad 9 und damit die mit diesem Sternrad 9 drehfest verbundene Zuführwelle 40 weiter in Transportrichtung 12' verdrehen. Dies hat in nachteiliger Weise zur Folge, daß im Kupplungsbereich der Zuführwelle 40, der in Fig. 1 nicht sichtbar ist weil er sich hinter der Zeichenebene befindet, die Zahnflanken der Transportkupplung 21 und des Transportritzels 20 außer Eingriff geraten. Diese Situation ist anhand der schematischen Darstellung nach Fig. 2 und Fig. 3 erläutert.

Im Idealzustand haben die Zahnflächen der Transportkupplung 21 und des Transportritzels 20 die in Fig. 3 mit X bezeichnete großflächige Überdeckung. Bei Krafteinleitung entsteht eine vergleichsweise geringe Flächenpressung. die eine Beschädigung der Zahnflanken ausschließt und somit zu einer großen Betriebssicherheit und langen Lebensdauer der Waffen beiträgt.

Bei der durch den Gurt 5, 6. 7 veranlaßten unerwünschten Verdrehung des Sternrads 9 trennen sich die Zahnflanken der Transportkupplung 21 und des Transportritzels 20 - wie in Fig. 2 dargestellt - wenn die Zähne der Transportkupplung 21 in Richtung des Pfeils 22 ausweichen. Dadurch nimmt aber die Überdeckung zwischen den einander zugeordneten Zahnflächen ab und erreicht nur noch den wesentlich kleineren Wert Y. Bei einem neu einsetzenden Vorschubtakt prallen die zusammenwirkenden Zahnflächen nur noch im Überdeckungsbereich Y aufeinander. Dadurch wird eine wesentlich größere Flächenpressung hervorgerufen, die zu Beschädigungen. beispielsweise zum Verformen der Zahnflächen bzw. Brechen der Zähne Anlaß gibt. Augenfällig wird dadurch aber die Betriebssicherheit und Lebensdauer der Waffe stark verringert.

In Fig. 1 sind nun diejenigen Mittel dargestellt, die erfindungsgemäß die vorstehend beschriebenen nachteiligen Folgen verhindern. Es handelt sich dabei um Mittel, die - zumindest zeitweilig - die unerwünschte Fortbewegung des Gurts 5, 6, 7 bremsen oder aufhalten und auf diese Weise das Trennen von Zahnflanken im Kupplungsbereich des Gurtzuführers 100 verhindern. Die Mittel bestehen im einzelnen aus einem Hebel 1 mit zwei Hebelarmen 10', 10", der um eine im Waffengehäuse 3 angeordnete Drehachse 4 derart schwenkbar gelagert ist, daß der Hebelarm 10' des Hebels 1 in die Laufebene des Gurts 5, 6, 7 hineinragt.

Der zweite Hebelarm 10" des Hebels 1 verfügt über eine Anschlagfläche c, die in Ruhelage des Hebels 1 auf einer Gegenfläche c' im Zuführergehäuse aufliegt und damit die Ruhelage bzw. Endstellung des Hebels 1 fixiert. Zwischen dem Hebelarm 10' des Hebels 1 und dem Zuführergehäuse 3 ist zusätzlich noch eine Feder 2 angeordnet, deren Endstücke in jeweils im Hebelarm 10' bzw. im Zuführergehäuse 3 vorgesehenen Bohrungen gelagert sind. Durch diese Feder 2 wird der Hebel 1 derartig vorgespannt, daß er stets bestrebt ist, seine Ruhelage einzunehmen, bei der die Anschlagfläche c auf der Gegenfläche c' aufliegt.

In Ruhelage des Hebels 1 ist sein erster Hebelarm 10' in die Laufebene des Gurts 5, 6, 7 eingeschwenkt, so daß die Steuerflächen a, b des Hebelarms 10' zwischen den Patronen 5, 6 des Gurts liegen. Bei einer Vorschubbewegung des Gurts 5, 6, 7 in Richtung des Pfeils 12' legt sich die Steuerfläche b des Hebelarms 10' tangential an die Außenmantelfläche der Patrone 5 und hemmt bzw. bremst auf diese Weise die Fortbewegung des Gurts in Schubrichtung 12, da der Hebel 1 entgegen der Kraftwirkung der Feder 2 in die eine Richtung des mit Bezugsziffer 11 gekennzeichneten Doppelpfeils zurückgedrückt werden muß. Mit Bezugsziffer 8 ist eine Patrone dargestellt, die während eines Transportschritts gerade den Hebelarm 10' des Hebels 1 passiert und dabei diesen Hebel 1 in seine von der Ruhelage abweichende zweite Extremposition abhebt. Durch den zuvor beschriebenen Bremsvorgang wird erreicht. daß im antriebslosen Zustand der Gurt 5. 6, 7 sich nicht in unerwünschter Weise weiter in Schubrichtung 12 fortbewegen kann, mit der Folge. daß auch die Zuführwelle 40 nicht zu einer Drehbewegung veranlaßt wird und letztlich die Zahnflanken im Kupplungsbereich in der in Fig. 3 dargestellten optimalen Position verharren können.

Nachdem die Patrone 8 über den Hebelarm 10' den Hebel 1 in seine extreme Arbeitsstellung ausgelenkt hat, gleitet sie an der zweiten Steuerfläche a entlang. Dabei kehrt der Hebel 1 in seine Ruhelage zurück, während er vermittels dieser Steuerfläche a der Patrone noch einen zusätzlichen Impuls in Vorschubrichtung 12 verleiht.

In besonders vorteilhafter Weise erleichtert der Hebel 1 auch noch das Beladen des Gurtzuführers mit einem gefüllten Gurt, da er bei Einführung des Gurtführungsstücks dieses gegen die Seitenwand 10 des Waffengehäuses 3 andrückt und damit das Einführen des Gurtführungsstücks in die Entgurtungsschienen 50 ermöglicht, die im Gurtzuführer 100 angeordnet sind. Auf gleiche Weise wird schließlich auch eine sichere Einführung des Gurtendes selbst ermöglicht, wodurch Hemmungen im Funktionsablauf der Waffe vermieden werden.

## Patentansprüche

1. Gurtzuführer für patronierte Munition mit einer Zuführwelle (40) und einem von der Zuführwelle (40) angetriebenen, zwecks deren Weitertransports die von dem Gurt gehaltenen Patronen (5, 6) erfassenden Schaltglied, insbesondere in Form eines Sternrades (9), und einer zwischen Zuführwelle (40) und Antriebsquelle angeordneten Kupplung, dadurch gekennzeichnet, daß Mittel zur zeitweiligen Abbremsung des Gurts (5, 6) vorgesehen sind, die aus einem Hebel (1) mit Hebelarmen (10', 10") bestehen, der um eine im Zuführergehäuse (3) angeordnete gehäusefeste Drehachse (4) in die Laufebene des Gurts (5, 6) hineinragend schwenkbar gelagert ist, wobei der in die Laufebene des Gurts (5, 6) hineinragende erste Hebelarm (10') des Hebels (1) zwei Steuerflächen (a, b) aufweist, die - zeitlich gestaffelt - wechselweise als Tangentialflächen an den Außenmantel zweier benachbarter Patronen (5. 6) des Gurts zur Anlage gebracht werden können.

2. Gurtzuführer nach Anspruch 1, dadurch gekennzeichnet, daß die Steuerflächen (a, b) als ebene Flächen ausgebildet sind.

3. Gurtzuführer nach Anspruch 1 oder 2, dadurch gekennzeichnet, daß der zweite Hebelarm (10") des Hebels (1) eine Anschlagfläche (c) aufweist, die in Ruhelage des Hebels (1) in der vordersten Position der Tangentialflächen zwischen zwei benachbarten Patronen (5. 6) auf einer Gegenfläche (c') im Zuführergehäuse (3) aufliegt.

4. Gurtzuführer nach Anspruch 1. 2 oder 3. dadurch gekennzeichnet. daß eine Druckfeder (2) zwischen dem Hebelarm (10') des Hebels (1) und dem Zuführergehäuse (3) angeordnet ist, deren Endstücke jeweils in Ausdrehungen (2', 2") des Hebelarms (10') bzw. des Zuführergehäuses (3) gelagert sind.

5. Gurtzuführer nach Anspruch 1, 2, 3 oder 4, gekennzeichnet durch die Verwendung des Hebels (1, 10', 10") als Einführungshilfe für das Anfangsstück bzw. Endstück des Gurts (5, 6) in die Entgurtungsschienen (50).

## Claims

1. Belt feed for cartridged ammunition, with a feed shaft (40) and a control element which is driven by the feed shaft (40) to take up the cartridges held by the belt in order to transport them further and which preferably is constructed as a star wheel (9), a coupling being located between the feed shaft (40) and the drive source, characterized by the fact that means are provided for temporarily braking the belt (5, 6), the means comprising a lever (1) with lever arms (10', 10") which is mounted pivotably about a fulcrum (4) located in the feed housing (3) and integral with the latter, and extending into the plane of the travel of the belt, while the first lever arm (10') belonging to the lever (1) and extending into the plane of the travel of the belt (5, 6) has two control surfaces (a, b) which, staggered in time, can be caused to come to rest as tangential surfaces against the outer casing of two adjacent cartridges (5, 6) of the belt.

2. Belt feed in accordance with Claim 1, characterized by the fact that the control surfaces (a, b) are constructed as plane surfaces.

3. Belt feed in accordance with Claim 1 or 2, characterized by the fact that the second lever arm (10") of the lever (1) has a stop surface (c) which, when the. lever (1) is in the idle position and in the front position of the tangential surfaces between two adjacent cartridges (5, 6) rests on a counter surface (c') in the housing (3) of the feed device.

4. Belt feed in accordance with Claim 1, 2 or 3, characterized by the fact that a pressure spring (2) is situated between the lever arm (10') of the lever (1) and the feed housing (3), the ends of the spring resting in recesses (2' and 2") respectively of the lever arm (10') and the feed housing (3) respectively.

5. Belt feed in accordance with Claim 1, 2, 3 or 4, characterized by the use of the lever (1, 10', 10") as an aid for the insertion of the initial part or end part of the belt (5, 6) into the belt-removal bars (50).

## Revendications

1. Dispositif d'alimentation à bande pour munitions à cartouches, comportant un arbre d'alimentation (40) et un organe de manoeuvre entraîné par l'arbre (40), interceptant les cartouches (5, 6) retenues par la bande pour leur acheminement ultérieur, en particulier réalisé sous la forme d'une roue en étoile (9), et un accouplement placé entre l'arbre (40) et une source motrice, caractérisé en ce qu'il est prévu des moyens de freinage temporaire de la bande (5. 6) qui comprennent un levier (1) pourvu de bras (10'. 10"), qui est placé de façon à pouvoir pivoter en venant s'interposer dans le plan de déplacement de la bande (5, 6) autour d'un axe de rotation (4) fixe par rapport au boîtier placé dans ledit carter (3) du dispositif d'alimentation le premier bras (10') du levier (1), pénétrant dans le plan de déplacement de la bande (5, 6), comportant deux surfaces de guidage (a, b) qui peuvent être amenées (avec décalage dans le temps) alternativement en tant que surfaces tangentielles au contact de la périphérie extérieure de deux cartouches voisines (5, 6) de la bande.

2. Dispositif d'alimentation à bande selon la revendication 1, caractérisé en ce que les surfaces de guidage (a, b) sont réalisées sous la forme de surfaces planes.

3. Dispositif d'alimentation à bande selon la revendication 1 ou 2, caractérisé en ce que le second bras (10") du levier (1) comporte une surface de butée (c) qui s'appuie, dans la position de repos du levier (1), dans la position la plus avancée des surfaces tangentielles entre deux cartouches voisines (5, 6), sur une surface complémentaire (c') située dans le boîtier (3) du dispositif d'alimentation.

4. Dispositif d'alimentation à bande selon la revendication 1, 2 ou 3, caractérisé en ce qu'il est prévu un ressort de compression (2) entre le bras (10') du levier (1) et le boîtier (3) du dispositif, dont les extrémités sont placées chacune dans des alésages (2', 2") du bras (10') ou du boîtier (3) du dispositif d'alimentation.

5. Dispositif d'alimentation à bande selon la revendication 1, 2, 3 ou 4, caractérisé par l'utilisation du levier (1, 10', 10") comme auxiliaire d'introduction pour l'élément initial ou l'élément terminal de la bande (5, 6) dans les glissières de dégagement de bande (50).
